# EUROPÄISCHE PATENTSCHRIFT

(11) **EP 2 063 047 B1**
(45) Veröffentlichungstag und Bekanntmachung des Hinweises auf die Patenterteilung: **12.09.2012**
(21) Anmeldenummer: 08020318.5
(22) Anmeldetag: 21.11.2008
(51) Int. Cl.: E04F 19/06, E04B 1/68, E04F 15/02

(54) **Profilschienensystem**
Profile rail system
Système de rails profilés

(30) Priorität: 26.11.2007 DE 202007016585 U
(43) Veröffentlichungstag der Anmeldung: 27.05.2009
(73) Patentinhaber: Küberit Profile Systems GmbH & Co. KG, 58513 Lüdenscheid (DE)
(72) Erfinder: Sondermann, Frank, 57489 Drolshagen (DE)
(74) Vertreter: Witzany, Manfred

(56) Entgegenhaltungen:
- EP-A- 1 199 424
- WO-A-2007/016978
- DE-A1- 3 445 071
- DE-U1-202005 020 074
- US-A- 5 384 996

## Beschreibung

Die Erfindung betrifft ein Profilschienensystem zum Überbrücken von Dehnungsfugen, Aussparungen bzw. als Randabschluß von Bodenbelägen gemäß dem Oberbegriff des Patentanspruchs 1.

Aus der DE 20 2005 020 074 A1 ist ein gattungsgemäßes Profilschienensystem bekannt. Es besteht im wesentlichen aus zwei Profilen, in die Bodenbelagselemente stirnseitig einklickbar sind. Beide Profile sind gegeneinander teleskopierbar. Zu diesem Zweck weist eines der Profile einen parallel zum Bodenbelag ausgerichteten Steg auf, der in eine Tasche des gegenüberliegenden Profils eingreift. Dieses Profilschienensystem hat sich in der Praxis gut bewährt und bildet den Ausgangspunkt der vorliegenden Neuerung.

Aus der US 5,384,996-A ist ein Profilschienensystem bekannt, welches von zwei auf einem Untergrund festschraubbaren Teleskoptaschen gebildet ist. In die Teleskoptaschen taucht ein gemeinsamer Abdecksteg ein, der relativ zu den Teleskoptaschen längs verschiebbar gehalten ist. Auf diese Weise können Dehnungen einer Fuge ausgeglichen werden. Die Teleskoptaschen sind dabei zweistückig ausgebildet. Sie bestehen aus zwei Stegen mit zueinander gekehrten Zahnprofilierungen, zwischen die ein weiterer Steg eingreift. Auf diese Weise ergibt sich eine Click-verbindung, durch die die Teile der Teleskoptasche Verbunden werden. Alternativ werden diese Teile durch Schrauben Verbunden.

Aus der DE 34 45 071-A ist ein weiteres Profilschienensystem bekannt, welches von zwei Teleskoptaschen gebildet ist. In diese Teleskoptaschen greift ein Steg ein, der eine Fuge abdeckt. Die Teleskoptaschen sind jeweils zweistückig ausgebildet, wobei die Teile durch eine Schraube miteinanter verbunden werden.

Der Erfindung liegt die Aufgabe zugrunde, ein Profilschienensystem der eingangs genannten Art zu schaffen, welches sich durch eine breite Anwendbarkeit auszeichnet.

Diese Aufgabe wird erfindungsgemäß mit den Merkmalen des Patentanspruchs 1 gelöst.

Das Profilschienensystem gemäß Anspruch 1 dient zum Überbrücken von Dehnungsfugen, Aussparungen und/oder als Randabschluss von Bodenbelägen. Insbesondere bei Bodenbelägen aus Naturmaterialien, wie beispielsweise Holz, muss eine Dehnung und Schrumpfung des Bodenbelags berücksichtigt werden. Zu diesem Zweck werden zwischen den Bodenbelägen Dehnungsfugen gelassen. Außerdem sind die Bodenbeläge aus dem gleichen Grund von den Wänden beabstandet, um auch hier Dehnungsfugen zu realisieren. Zu diesem Zweck weist das Profilschienensystem mindestens einen im wesentlichen parallel zum Bodenbelag ausgerichteten Steg auf, der verschiebbar in eine Tasche eingreift. Auf diese Weise ist das Profilschienensystem teleskopierbar und kann sich somit den Dehnungen und Schrumpfungen des Bodenbelags anpassen. Zur Erzielung einer breiten Anwendbarkeit dieses Profilschienensystems ist es wünschenswert, eine möglichst große Teleskopierbarkeit zu erzielen. Hierzu müßten der Steg entsprechend lang und die Tasche entsprechend tief ausgebildet sein, um auch breite Dehnungsfugen und Aussparungen sicher überdecken zu können. Da diese Profilschienen in der Regel extrudiert werden, ist jedoch eine Herstellung einer tiefen und flachen Tasche mit der erforderlichen Maßgenauigkeit nicht möglich. Zur Lösung dieses Problems wird die Tasche des Profilschienensystems zweistückig ausgebildet. Die Tasche besteht einerseits aus einer den Steg übergreifenden Deckplatte und einer den Steg untergreifenden Grundplattte. Dabei ist vorgesehen, daß die Deckplatte in einem ersten Teil und die Grundplatte in einem zweiten Teil vorgesehen ist. Damit entfällt ein tiefer Einstich in der Profilschiene, so daß diese recht einfach geformt werden kann. Die Tiefe der Tasche ist auf diese Weise grundsätzlich nicht limitiert. Um die beiden Teile sicher aneinander zu halten sind Haltemittel vorgesehen, die beide Teile miteinander verbinden.

Die Haltemittel sind von mindestens einer Schraube gebildet. Dies sichert eine einfache Montage der Teile aneinander. Außerdem ist die Tasche durch die lösbaren Haltemittel leicht zugänglich, um beispielsweise in die Tasche geratene Fremdkörper leicht entfernen zu können.

Um die Schrauben einfach festzulegen, ist am ersten Teil ein Treibkanal angeformt. Dieser Treibkanal trägt die Schrauben, so dass auf diese Weise eine sichere Verbindung beider Teile aneinander gewährleistet ist. Der Treibkanal lässt sich ebenfalls einfach im Extrudierverfahren herstellen, ohne dass eine Nachbearbeitung erforderlich wäre. Der Treibkanal ist vorzugsweise als Gewindetreibkanal ausgebildet, um einen sicheren Halt der Schraube zu gewähren. Alternativ oder zusätzlich kann die Schraube auch als selbstschneidende Schraube ausgebildet sein. Auf diese Weise kann der Halt der Schraube im Treibkanal verbessert werden, oder es kann die Formgebung des Treibkanals vereinfacht werden. Die Montage der Schrauben erfolgt von der Grundplatte her, so dass die Schraubenköpfe in montierter Lage des Profilschienensystems nicht sichtbar sind.

Zur Erzielung einer breiten Anpassbarkeit des Profilschienensystems auch bei dünnen Bodenbelägen ist es gemäß Anspruch 2 günstig, wenn die Tasche eine Tiefe aufweist, die mindestens dem Dreifachen der Taschenbreite entspricht. Durch die vorbeschriebenen Maßnahmen kann das Profilschienensystem trotzdem problemlos im Extrudierverfahren hergestellt werden, was eine kostengünstige Produktion ermöglicht.

Gemäß Anspruch 3 weist die Tasche eine Tiefe auf, die mindestens dem Vierfachen der Taschenbreite entspricht. Auf diese Weise kann die Ausdehnung auch großflächiger Laminatböden problemlos ausgeglichen werden, so dass sich insgesamt eine sehr breite Anwendungsmöglichkeit des Profilschienensystems ergibt.

Gemäß Anspruch 4 ist es vorteilhaft, wenn der Bodenbelag aus Bodenbelagselementen gebildet ist, die durch hinterschnittene Nut-Feder-Profilierungen einklickbar aneinander gehalten sind. Auf diese Weise ergibt sich ein geringer Montageaufwand, um einen Bodenbelag zu verlegen. Um auch den Verlegeaufwand des Profilschienensystems möglichst klein zu halten, ist dieser mit zu den Bodenbelagselementen passenden, hinterschnittenen Nut-Feder-Profilierungen versehen. In diesen Profilierungen können die Bodenbeläge entsprechend eingeklickt werden. Die Halterung des Profilschienensystems an den Bodenbelagselementen erfolgt dabei unmittelbar stirnseitig, so dass ein Übergreifen des Bodenbelags durch das Profilschienensystem nicht erforderlich ist. Auf diese Weise ergibt sich ein durchgängiger Belag, der auch im Bereich der Dehnungsfuge eine ausreichend feste Verbindung aufweist. Zur Montage des Profilschienensystems werden die Profilschienen bzw. die Bodenbelagselemente angekippt und anschließend die Feder in die gegenüberliegende Nut eingedrückt. Die Montage des Profilschienensystems unterscheidet sich dadurch im wesentlichen nicht von der Verlegung der Bodenbelagselemente. Dies erleichtert die Verlegung des gesamten Bodenbelags erheblich und kann somit auch von ungeübten Personen problemlos durchgeführt werden. Insbesondere entfällt die Notwendigkeit, das Profilschienensystem zur Dehnungsfuge auszurichten. Durch die Clickverbindung zwischen den Bodenbelagselementen und der Profilschiene ergibt sich von selbst eine korrekte Ausrichtung beider Teile zueinander. Durch ein fehlendes Übergreifen der Bodenbelagselemente durch das Profilschienensystem wird außerdem die Stolpergefahr reduziert.

Um eine vom Profilschienensystem ausgehende Stolpergefahr zu beseitigen, ist es gemäß Anspruch 5 günstig, wenn mindestens eine der Profilschienen oberseitig mit dem angrenzenden Bodenbelagselement in etwa fluchtet. Insbesondere ist vorgesehen, das Profilschienensystem derart auszubilden, dass es den Bodenbelag an keiner Stelle überragt. Ein Stolpern an deren Profilschienen ist auf diese Weise ausgeschlossen.

Der Neuerungsgegenstand wird beispielhaft anhand der Zeichnung erläutert, ohne den Schutzumfang zu beschränken.

Es zeigt:
- Figur 1: eine perspektivische Explosionsdarstellung einer Ausführungsform eines Profilschienensystems gemäss der Erfindung, und
- Figur 2: eine perspektivische Explosionsdarstellung eines Profilschienensystems welches nicht gemäss der Erfindung ausgebildet ist.

Die Figur 1 zeigt eine perspektivische Explosionsdarstellung eines Profilschienensystems 1 mit angrenzenden Bodenbelagselementen 2, die einen Bodenbelag 3 bilden.

Das Bodenbelagselement 2 weist stirnseitig eine Nut-Feder-Profilierung 4 auf, die einerseits von einer hinterschnittenen Nut 5 und andererseits von einer hinterschnittenen Feder 6 gebildet ist. Durch Anwinkeln eines Bodenbelagselements 2, anschließendes Einschieben der Feder 6 in die Nut 5 und Zurückklappen des angewinkelten Bodenbelagselements 2 in die horizontale Lage können die einzelnen Bodenbelagselemente 2 ineinander eingeklickt werden. Dies gestattet eine besonderes einfache Montage des Bodenbelags 3, so daß dieser auch von Ungeübten verlegt werden kann.

Das Profilschienensystem 1 weist stirnseitig jeweils eine Nut 5 und Feder 6 auf, die entsprechend den Nuten 5 und Federn 6 der Bodenbelagselemente 2 geformt sind. Auf diese Weise kann das Profilschienensystem 1 in gleicher Weise wie die Bodenbelagselemente 2 in diese eingeklickt werden.

Zur Erzielung eines gewünschten Längenausgleichs des Profilschienensystems 1 ist dieses teleskopierbar ausgebildet. Das Profilschienensystem 1 besteht aus einem einstückigen Stegteil 7 und einem zweistückigen Taschenteil 8. Das Stegteil 7 weist einen Steg 9 auf, der sich im wesentlichen parallel zum Bodenbelag 3, also in horizontaler Richtung erstreckt. Dieser Steg 9 greift in eine im Taschenteil 8 ausgebildete Tasche 10 ein, um auf diese Weise die gewünschte Teleskopierbarkeit des Profilschienensystems 1 zu realisieren.

Das Taschenteil 8 ist zweistückig ausgebildet und besteht aus einem oberen, ersten Teil 11 und einem unteren, zweiten Teil 12. Das erste Teil 11 weist eine den Steg 9 übergreifende Deckplatte 13 auf, die auch in montierter Lage des Profilschienensystems 1 sichtbar ist. Das zweite Teil 12 weist eine den Steg 9 untergreifende Grundplatte 14 auf, die den unteren Abschnitt der Tasche 10 bildet. An der Grundplatte 14 sind nach oben gerichtete, in etwa vertikale Stege 15 vorgesehen, die mit nach unten gerichteten, in etwa vertikalen Stegen 16 Anschläge für den Steg 9 bilden. Auf diese Weise wird die Teleskopierstrekke beidseitig limitiert.

Im zweiten Teil 12 sind Bohrungen 17 vorgesehen, die von Schrauben 18 durchsetzt sind. Zur Erzielung eines flachen Aufbaus des gesamten Profilschienensystems 1 werden als Schrauben 18 vorzugsweise Senkkopfschrauben eingesetzt.

Im ersten Teil 11 ist den Bohrungen 17 gegenüberliegend ein Treibkanal 19 vorgesehen, in den die Schrauben 18 eintreibbar sind. Dieser Treibkanal 19 hat gegenüber einer Gewindebohrung den Vorteil, daß er sehr einfach im Extrudierverfahren herstellbar ist. Außerdem erlaubt der Treibkanal 19 eine Festlegung der Schrauben 18 in jeder beliebigen Position, ohne die beiden Teile 11, 12 exakt aufeinander ausrichten zu müssen.

Die Figur 2 zeigt ein anderes, nicht erfindungsgemässes Profilschienensystems 1, wobei gleiche Bezugszeichen gleiche Teile benennen. Im folgenden wird lediglich auf die Unterschiede zur Ausführungsform gemäß Figur 1 eingegangen.

Zum Festlegen der Teile 11, 12 aneinander wird in der Figur 2 auf eine Schraubverbindung verzichtet. Statt dessen weist das zweite Teil 12 zwei vertikal nach oben gerichtete Stege 20 auf, die außenseitig mit jeweils mindestens einer Hinderschneidung 21 versehen sind. Die Stege 20 greifen in eine ebenfalls hinterschnittene Aufnahme 22 des ersten Teils 11 ein, die passend zu den Stegen 20 ausgebildet ist.

Zur Montage des Profilschienensystems 1 wird zunächst das Stegteil 7 in die Tasche 10 des zweiten Teils 12 eingelegt. Anschließend wird das erste Teil 11 derart auf das zweite Teil 12 aufgedrückt, daß die Stege 20 in die Aufnahme 22 eingreifen. Beim Zusammenpressen der Teile 11, 12 gegeneinander werden die beiden Stege 20 des zweiten Teils 12 gegeneinander gebogen, wobei diese Deformation im elastischen Bereich erfolgt. Beim Erreichen der Endlage der beiden Teile 11, 12 zueinander liegt der Steg 15 des zweiten Teils 12 flächig an der Deckplatte 13 des ersten Teils 11 an. In dieser Endlage entspannen sich die Stege 20 wieder und erreichen ihre in Figur 2 dargestellte Form, in der sie in der hinterschnittenen Aufnahme 22 des zweiten Teils 11 arretierend eingreifen.

### Bezugszeichenliste

- 1: Profilschienensystem
- 2: Bodenbelagselement
- 3: Bodenbelag
- 4: Nut-Feder-Profilierung
- 5: Nut
- 6: Feder
- 7: Stegteil
- 8: Taschenteil
- 9: Steg
- 10: Tasche
- 11: erstes Teil
- 12: zweites Teil
- 13: Deckplatte
- 14: Grundplatte
- 15: Steg
- 16: Steg
- 17: Bohrung
- 18: Schraube
- 19: Treibkanal
- 20: Steg
- 21: Hinterschneidung
- 22: Aufnahme

## Patentansprüche

1. Profilschienensystem zum Überbrücken von Dehnungsfugen, Aussparungen und/oder als Randabschluss von Bodenbelägen (2) wobei das Profilschienensystem (1) mindestens einen im wesentlichen parallel zum Bodenbelag (3) ausgerichteten Steg (9) aufweist, der verschiebbar in eine Tasche (10) eingreift, welche von einer den Steg (9) übergreifenden Deckplatte (13) und einer den Steg (9) untergreifenden Grundplatte (14) gebildet ist, da- durch gekennzeichnet, dass die Tasche (10) mindestens zweistückig ausgebildet ist, wobei ein erstes Teil (11) die Deckplatte (13) und ein zweites Teil (12) die Grundplatte (14) bildet, und beide Teile (11, 12) durch Haltemittel (18) aneinander gehalten sind, wobei im ersten Teil (12) mindestens ein Treibkanal (19) eingeformt ist, der mindestens eine Schraube (18) als Haltemittel trägt.

2. Profilschienensystem nach Anspruch 1, **dadurch gekennzeichnet, dass** die Tasche (10) eine Tiefe aufweist, die mindestens dem Dreifachen der senkrecht zum Bodenbelag (3) gemessenen Taschenbreite entspricht.

3. Profilschienensystem nach Anspruch 1 oder 2, **dadurch gekennzeichnet, dass** die Tasche (10) eine Tiefe aufweist, die mindestens dem Vierfachen der senkrecht zum Bodenbelag (3) gemessenen Taschenbreite entspricht.

4. Profilschienensystem nach mindestens einem der Ansprüche 1 bis 3, **dadurch gekennzeichnet, dass** der Bodenbelag (3) aus Bodenbelagselementen (2) besteht, wobei die Bodenbelagselemente (2) und das Profilschienensystem (1) durch hinterschnittene Nut-Feder-Profilierungen (4) durch Ankippen und Eindrücken der Feder (6) in die Nut (5) einklickbar und stirnseitig miteinander verbindbar sind.

5. Profilschienensystem nach mindestens einem der Ansprüche 1 bis 4, **dadurch gekennzeichnet, dass** das Profilschienensystem (1) oberseitig mit dem Bodenbelag (3) fluchtet.

## Claims

1. Profiled rail system for bridging expansion joints, cavities and/or as the edging of floor coverings (2), wherein the profiled rail system (1) has at least one web (9) aligned substantially parallel to the floor covering (3), which web engages displaceably in a pocket (10) formed by a cover plate (13) overlapping the web (9) and a base plate (14) underlapping the web (9), **characterized in that** the pocket (10) is configured in at least two parts, a first part (11) forming the cover plate (13) and a second part (12) forming the base plate (14), and both parts (11, 12) are held together by holding means (18), wherein in the first part (12), at least one driving channel (19) is formed, which supports at least one screw (18) as holding means.

2. Profiled rail system according to Claim 1, **characterized in that** the pocket (10) has a depth corresponding to at least three times the width of the pocket measured perpendicularly to the floor covering (3).

3. Profiled rail system according to Claims 1 or 2, **characterized in that** the pocket (10) has a depth corresponding to at least four times the width of the pocket measured perpendicularly to the floor covering (3).

4. Profiled rail system according to at least one of Claims 1 to 3, **characterized in that** the floor covering (3) consists of floor covering elements (2), wherein the floor covering elements (2) and the profiled rail system (1) can be joined together in a click-in manner and on the end side by undercut tongue and groove profilings (4), by slight tilting and pressing of the tongue (6) into the groove (5).

5. Profiled rail system according to at least one of Claims 1 to 4, **characterized in that** the profiled rail system (1), on the top side, lies flush with the floor covering (3).

## Revendications

1. Système de rails profilés pour couvrir des joints de dilatation, des évidements et/ou servant de terminaisons aux bords de revêtements de sol (2), le système de rails profilés (1) présentant au moins une nervure (9) orientée essentiellement parallèlement au revêtement de sol (3), qui vient en prise de manière déplaçable dans une cavité (10) qui est formée par une plaque de recouvrement (13) venant en prise par le-dessus avec la nervure (9) et par une plaque de base (14) venant en prise par le dessous avec la nervure (9), **caractérisé en ce que** la cavité (10) est réalisée au moins en deux parties, une première partie (11) formant la plaque de recouvrement (13) et une deuxième partie (12) formant la plaque de base (14), et les deux parties (11, 12) étant maintenues l'une contre l'autre par des moyens de retenue (18), au moins un canal d'enfoncement (19) étant formé dans la première partie (12), lequel porte, en tant que moyen de retenue, au moins une vis (18).

2. Système de rails profilés selon la revendication 1, **caractérisé en ce que** la cavité (10) présente une profondeur qui correspond au moins au triple de la largeur de la cavité mesurée perpendiculairement au revêtement de sol (3).

3. Système de rails profilés selon la revendication 1 ou 2, **caractérisé en ce que** la cavité (10) présente une profondeur qui correspond au moins au quadruple de la largeur de la cavité mesurée perpendiculairement au revêtement de sol (3).

4. Système de rails profilés selon au moins l'une quelconque des revendications précédentes 1 à 3, **caractérisé en ce que** le revêtement de sol (3) se compose d'éléments de revêtement de sol (2), les éléments de revêtement de sol (2) et le système de rails profilés (1) pouvant être enclipsés et reliés l'un à l'autre du côté frontal par des profilages à rainure et languette en contre-dépouille (4) par basculement et enfoncement de la languette (6) dans la rainure (5).

5. Système de rails profilés selon au moins l'une quelconque des revendications 1 à 4, **caractérisé en ce que** le système de rails profilés (1) est aligné du côté supérieur avec le revêtement de sol (3).
